# EUROPÄISCHE PATENTSCHRIFT

(11) **EP 1 394 496 B1**
(45) Veröffentlichungstag und Bekanntmachung des Hinweises auf die Patenterteilung: **04.04.2007**
(21) Anmeldenummer: 03019732.1
(22) Anmeldetag: 29.08.2003
(51) Int. Cl.: F41J 1/12, F41H 5/02

(54) **Geschossfang**
Bullet catcher
Collecteur de balles

(30) Priorität: 30.08.2002 DE 10240760
(43) Veröffentlichungstag der Anmeldung: 03.03.2004
(73) Patentinhaber: Gruber, Heinz, 31167 Königsdahlum/Bockenem (DE)
(72) Erfinder: Gruber, Heinz, 31167 Königsdahlum/Bockenem (DE)
(74) Vertreter: Sobisch, Peter

(56) Entgegenhaltungen:
- DE-A1- 4 006 230
- DE-A1- 10 221 527
- DE-A1- 19 506 716
- US-A- 2 092 162
- US-A- 3 900 778

## Beschreibung

Die Erfindung bezieht sich auf einen Geschossfangblock entsprechend dem Oberbegriff des Anspruchs 1. Ein solcher Geschossfangblock ist aus der US 2 092 162 bekannt. Die Erfindung bezieht sich ferner auf eine aus diesen Blöcken zusammengesetzte Geschossfangwand.

Geschossfangwände sind zur Verwendung im Rahmen des Schießsports, jedoch auch der Schießausbildung der Polizei und des Militärs in unterschiedlicher Form bekannt. Ihr Zweck besteht darin, hinter einer Zieldarstellung eine Einrichtung zur Verfügung zu stellen, die auftreffende Geschosse sicher, das heißt ohne Rückprallerscheinungen auffängt und die ferner auch bei intensivstem Beschuss, beispielsweise mit automatischen Waffen gegenüber Durchschüssen als sicher anzusehen ist.

Geschossfangwände sind beispielsweise in der Form von Fangvorhängen bestehend aus Stahlseilen bekannt, welche deckenseitig frei schwingfähig abgehängt sind und wobei mehrere derartiger Vorhänge in Beschussrichtung mit Abstand hintereinander angeordnet sind. Eine durchschusssichere Stahlwandung bildet in jedem Fall den rückseitigen Abschluss der Anlage. Kostenmäßig nachteilig wirkt sich hierbei die Notwendigkeit einer deckenseitigen Haltekonstruktion aus, die außerdem in Beschussrichtung verdeckt angeordnet sein muss. Hinzutritt, dass bedingt durch die erforderliche Haltekonstruktion, eine in dieser Weise hergestellte Geschossfangeinrichtung stets an bestimmte räumliche Verhältnisse gebunden ist und somit kaum oder nur unter erschwerten Bedingungen variierbar ist. Die Stahlseile, insbesondere deren Drahtelemente werden bei dieser Ausgestaltung quer zu ihrer Längsrichtung von den auftreffenden Geschossen getroffen. Dies bedingt einen hohen Verschleiß und somit eine dementsprechende Häufigkeit eines Austausches von als verschlissen anzusehenden Stahlseilen.

Geschossfangblöcke als Modulteile von Geschossfangwänden sind beispielsweise in der Form von in einem Gehäuse untergebrachten Drahtgeflechtkörpern bekannt. Diese bedingen neben einer speziellen Art der Herstellung eine Bindung an ein Gehäuse. Die Beschussrichtung ist auch bei diesen im Wesentlichen quer zur Längserstreckung der einzelnen Drähte orientiert. Zwar ist aufgrund der Geflechteigenschaft ein hohes Aufnahmevermögen für anfallende Geschossfragmente gegeben - hinsichtlich eines anfallenden Verschleißes gilt jedoch Ähnliches wie bei den erwähnten, aus Fangvorhängen gebildeten Geschossfangwänden.

Es ist die Aufgabe der Erfindung, einen Geschossfangblock der eingangs bezeichneten Art zu konzipieren, der bei geringstmöglichem Verschleiß, flexiblen Nutzungsmöglichkeiten und hohem Sicherheitsstandard preiswert herstellbar ist. Gelöst ist diese Aufgabe bei einem solchem Geschossfangblock durch die Merkmale des Anspruchs 1.

Erfindungswesentlich ist hiernach die Anordnung eines Stahlseilpaketes bestehend aus Stahlseilelementen, die sich sämtlich parallel zueinander erstrecken, und zwar parallel zu der Beschussrichtung. Dieses Stahlseilpaket bildet die Abbrems- und Auffangzone für auftreffende Geschosse. In Abkehr von dem eingangs dargelegten Stand der Technik unterliegen die Drahtseilelemente somit einem im Wesentlichen stirnseitigen Beschuss, der lediglich zu einer seitlichen Auslenkung führt. Das Geschoss kann in jedem Fall in dieses Paket eindringen und es sind Rückprallerscheinungen zuverlässig unterbunden. Die Abbremsung des Geschosses bis zum Stillstand findet unter Wärmeentwicklung statt, wobei es zu einer teilweisen Zerlegung kommen kann. In Abhängigkeit von der Dichte der Stahlseilelemente bzw. dem zwischen diesen verbleibenden Lückenvolumen, jedoch auch von der absoluten Größe der anfallenden Geschossfragmente können diese bodenseitig aus dem Paket fallen. Die Stahlseilelemente sind in einem Halteblock bestehend aus einer durch Gießen zu verarbeitenden Masse fixiert, wobei über die Länge deren beschussseitig im Rahmen des Paketes herausragender Abschnitte, jedoch auch deren Durchmessermaße das Abbremsvermögen des Paketes mit beeinflusst wird.

Gemäß den Merkmalen der Ansprüche 2 bis 4 kann die Masse aus Beton, einem Kunstharz oder auch einem Metall bestehen, wobei der Verwendung von Beton unter anderem aus Kostengründen der Vorzug gegeben wird. Als Metall kommt ein im Vergleich zu dem Werkstoff der Stahlseilelemente bei einer niedrigeren Temperatur schmelzfähiges Metall, z. B. Zinn, Aluminium usw. in Betracht. Die metallische Fixierung der Stahlseilelemente kann als besonders zuverlässig angesehen werden.

Die Stahlseilelemente sind mit Hinblick auf die Erfüllung einer Geschossfangfunktion möglichst dicht anzuordnen und tangieren einander gemäß den Merkmalen des Anspruchs 5. Innerhalb des Halteblocks ist im Wesentlichen lediglich das zwischen den Stahlseilelementen verbleibende Lückenvolumen mit der genannten Masse ausgefüllt.

Die Merkmale der Ansprüche 6 bis 8 sind auf die weitere Ausgestaltung des Halteblocks gerichtet. Dieser sollte in geometrischer Hinsicht derart gestaltet sein, dass eine problemlose Stapelbildung ermöglicht wird, insbesondere die Bildung einer geschlossenen Geschossfangwand bestehend aus aufeinander bzw. seitlich aneinander zu setzenden Halteblöcken. Die Halteblöcke erfüllen darüber hinaus eine Sicherheitsfunktion insoweit, als sie in jedem Fall von ihren Abmessungen her und werkstofflich durchschusssicher ausgelegt sind. Die bei herkömmlichen Geschossfangeinrichtungen erforderliche, den rückseitigen Abschluss bildende Stahlwandung, durch welche erst die Durchschusssicherheit gegeben ist, erübrigt sich bei den vorliegenden Geschossfangblöcken.

Ein Parameter zur Beeinflussung des Abbremsvermögens des Stahlseilpaketes ist entsprechend den Merkmalen des Anspruchs 9 die Länge der beschussseitig aus dem Halteblock herausragenden Stahlseilelemente. Hinzutreten deren räumliche Dichte und deren Durchmesser.

Eine rückseitige Bohrung des Halteblocks entsprechend den Merkmalen des Anspruchs 10 dient Transportzwecken. Sie bringt gleichzeitig eine Einsparung an Masse mit sich, so dass durch diese Maßnahme die Handhabbarkeit der Geschossfangblöcke verbessert wird.

Eine alternative Ausgestaltung des Halteblocks entsprechend den Merkmalen des Anspruchs 11 ist herstellungstechnisch von Vorteil, da die Stahlblechummantelung aus einem Tiefziehblech kostengünstig herstellbar ist und nach dem Erstarren der durch Gießen zu verarbeitenden Masse mit dieser in fester Verbindung bleibt. Es entfällt somit der ansonsten erforderliche Arbeitsvorgang des Entschalens des Halteblocks aus einer Gießform.

Die Stahlblechummantelung kann entsprechend den Merkmalen des Anspruchs 12 mit einem Gewindebolzen in fester Verbindung stehen, der an ihrer Rückseite angebracht ist und dessen Funktion im Wesentlichen derjenigen des vorstehend bereits beschriebenen Systems bestehend aus einer rückseitigen Bohrung eines Halteblocks und dem an dem Halteelement befestigten, mit einem Innengewinde versehenen Rohrelement entspricht. Der Gewindebolzen ist somit einerseits zu Transportzwecken nutzbar, nämlich in Verbindung mit einem, mit dem Gewindebolzen in Eingriff bringbaren Tragelement und erfüllt andererseits in Verbindung mit einer, an dem Halteelement axial abgestützten Mutter die Funktion eines mittels zur Ausübung einer, den jeweiligen Geschossfangblock aus einer Geschossfangwand entgegen der Beschussrichtung ausstoßenden Kraft.

Insbesondere bei Verwendung einer Stahlblechummantelung kann die eingangs genannte Masse auch aus Teer, Bitumen oder vergleichbaren Stoffen bestehen.

Es ist ferner die Aufgabe der Erfindung, eine Geschossfangwand entsprechend dem Oberbegriff des Anspruchs 13 zu konzipieren, die zumindest im Wesentlichen unter Verwendung der erfindungsgemäßen Geschossfangblöcke hergestellt worden ist. Gelöst ist diese Aufgabe durch die Merkmale des Kennzeichnungsteils des Anspruchs 13.

Im einfachsten Fall werden die Geschossfangblöcke, die die Eigenschaft der Stapelbarkeit aufweisen, lediglich aneinander bzw. aufeinander gesetzt, um eine anwenderseitig von ihren Abmessungen her gewünschte Geschossfangwand aufzubauen. Dies ist somit äußerst flexibel und ohne die Notwendigkeit eines Spezialwerkzeugs möglich. Die Beschussflächen sämtlicher Geschossfangblöcke befinden sich in einer, die Beschussfläche bildenden Ebene.

Gemäß den Merkmalen des Anspruchs 14 können die Geschossfangblöcke jedoch auch in einem Gehäuse angeordnet sein, welches eine periphere Stützfunktion ausübt und welches zur ortsfesten Aufstellung oder auch für einen mobilen Einsatz konzipiert sein kann. Aus Gründen der Masseeinsparung kann eine Verwendung erfindungsgemäßer Geschossfangblöcke auf einen mittleren Bereich beschränkt werden, der als Projektionsfläche für Zieldarstellungen benutzt wird und demzufolge einem besonders intensiven Beschuss ausgesetzt ist. Die übrigen Bereiche können demgegenüber aus Holzblöcken, insbesondere aus Kernholz bestehen.

Vorzugsweise innerhalb eines Gehäuses können die Geschossfangblöcke gemäß den Merkmalen der Ansprüche 15 bis 18 auch mittels besonderer streifenartiger oder flächenhafter Halteelemente fixiert, insbesondere in Beschussrichtung aufgesteckt sein. Diesem Zweck dienen besondere Rohrelemente, die mit diesen Halteelementen in fester Verbindung stehen und die in die rückwärtigen Bohrungen der Geschossfangblöcke einsteckbar sind. Diese ortsfest, beispielsweise an den Wandungen des Gehäuses befestigten Halteelemente sichern die Position des einzelnen Geschossfangblocks innerhalb der Ebene einer Geschossfangwand. Die Rohrelemente sind mit einem Innengewinde versehen und fluchtend zu einer Durchgangsbohrung des Halteelements angeordnet. Die Halteelemente sind in Verbindung mit einem Gewindedorn, der von der Rückseite, das heißt von der, der Beschussseite abgekehrten Seite her in diese, insbesondere die Rohrelemente einschraubbar ist, gleichzeitig ein Hilfsmittel zur Demontage einzelner Geschossfangblöcke aus dem Verbund der mehreren Geschossfangblöcke einer Geschossfangwand.

Eine Geschossfangwand entsprechend den Merkmalen der Ansprüche 19 und 20 eröffnet im Wesentlichen ähnliche Handhabungsmöglichkeiten für die Geschossfangblöcke einer Geschossfangwand. Die mit der Rückseite der Geschossfangblöcke in fester Verbindung stehenden Gewindebolzen dienen in Verbindung mit einer axial an dem jeweiligen streifen- oder auch flächenhaften Halteelement abgestützten Mutter als Mittel zum Verschieben der Geschossfangblöcke entgegen der Beschussrichtung aus der Geschossfangwand heraus, beispielsweise mit dem Ziel eines Austauschs verschlissener Blöcke. Die Halteelemente sind wiederum ortsfest abgestützt, beispielsweise an den Seitenwandungen eines Gehäuses, in welchem alle Geschossfangblöcke der Geschossfangwand aufgenommen sind.

Eine Auffangwanne entsprechend den Merkmalen des Anspruchs 21 dient lediglich der geordneten Entsorgung der aus dem Stahlseilpaket bodenseitig ausfallenden Geschossfragmente.

Die Erfindung wird im Folgenden unter Bezugnahme auf die in den Zeichnungen schematisch wiedergegebenen Ausführungsbeispiele näher erläutert werden. Es zeigen:
Fig. 1 eine Darstellung eines erfindungsgemäßen Geschossfangblockes im Schnitt;
Fig. 2 eine Darstellung einer Vorderansicht einer aus Geschossfangblöcken gemäß Fig. 1 zusammengestellten Geschossfangwand;
Fig. 3 eine Darstellung einer Vorderansicht einer aus anders gestalteten Geschossfangblöcken zusammengestellten Geschossfangwand;
Fig. 4 eine Darstellung eines zur Aufnahme und Fixierung der Geschoßfangblöcke bestimmten Gehäuses in einer Vorderansicht;
Fig. 5 eine vereinfachte Darstellung der Fixierung erfindungsgemäßer Geschossfangblöcke in einer Geschossfangwand;
Fig. 6 eine Darstellung einer aus erfindungsgemäßen Geschossfangblöcken zusammen gestellten Geschossfangwand in einem Vertikalschnitt in einer Ebene parallel zu einer Beschussrichtung;
Fig. 7 eine Darstellung eines zum vereinfachten manuellen Transport von Geschossfangblöcken bestimmten Traghakens;
Fig. 8 eine Darstellung einer weiteren Ausführungsform eines Geschossfangblockes im Schnitt;
Fig. 9 eine vergrößerte Teilansicht einer Modifikation eines Geschossfangblockes gemäß Fig. 8 im Schnitt.

Ein in Fig. 1 gezeigter erfindungsgemäßer Geschossfangblock 1 besteht aus einem quaderförmigen, aus Beton bestehenden Halteblock 1", der in Beschussrichtung 2 gleichförmig von Stahlseilelementen 3 durchzogen ist. Die Stahlseilelemente 3 sind jeweils auf gleiche Längen zugeschnitten und tangieren einander im Umfangsbereich. Sie sind im Übrigen durch die Betonsubstanz räumlich fixiert und bilden vorderseitig, das heißt auf der, der Beschussrichtung 2 zugekehrten Seite eine, durch die Gesamtheit der Stirnflächen der Stahlseilelemente 3 begrenzte Geschossfangfläche 4.

Der Halteblock 1" weist eine Dicke 5 in Beschussrichtung 2 auf, die dahingehend angelegt ist, dass auch bei unmittelbarem, das heißt ohne Berücksichtigung der Abbremswirkung der Stahlseilelemente 3 gegebenem Beschuss mit stärksten, auf Schießständen benutzten Kalibern einschließlich automatischen Waffen ein Durchschuss ausgeschlossen ist.

Die Verwendung des erfindungsgemäßen Geschossfangblocks bedarf somit keiner weiteren Sicherungsvorkehrungen, welche die Durchschusssicherheit betreffen.

Als Stahlseilelemente 3 werden handelsübliche Stahlseile eingesetzt, und zwar mit der Maßgabe, dass diese den Geschossfangblock 1 im Wesentlichen in seiner gesamten Länge - in Beschussrichtung 2 gesehen - durchziehen. Sie sind im Übrigen derart bemessen, dass ihre aus dem Geschossfangblock vorderseitig herausragende Länge 6 etwa 15 cm bis 45 cm beträgt. Nicht erforderlich ist hingegen, dass die Stahlseilelemente 3 - wie in Fig. 1 gezeigt - auch aus der Rückseite 7 des Geschossfangblockes 1 herausragen.

Die Geschossfangblöcke 1 weisen im Übrigen vorzugsweise eine solche absolute Größe auf, welche ein manuelles Handhaben ohne den Einsatz eines mechanischen Hebezeuges ermöglicht. Diese vorzugsweise Ausgestaltung erleichtert die Verwendung an Orten, an denen der Einsatz eines Hebezeuges beispielsweise aufgrund räumlich beengter Verhältnisse kaum oder überhaupt nicht möglich ist.

Im einfachsten Fall kann aus derartigen Geschossfangblöcken 1 - wie in Fig. 2 gezeigt - eine Geschossfangwand 8 dadurch bereitgestellt werden, dass die Geschossfangblöcke 1 übereinander mit der Maßgabe gestapelt werden, dass deren sämtliche Geschossfangflächen 4 in einer gemeinsamen Ebene liegen, welche die Beschussseite bildet. Sämtliche Geschossfangblöcke 1 einer solchen Geschossfangwand 8 sind untereinander gleich bemessen und werden bei einer ebenen Unterlage in ihren jeweiligen Lagen innerhalb der Wand hinreichend fixiert.

Lediglich zur weiteren Verbesserung der räumlichen Fixierung der Geschossfangblöcke im Rahmen einer Geschossfangwand 8' werden in dieser solche Geschossfangblöcke 1' eingesetzt, die in Umfangsrichtung - wie in Fig. 3 gezeigt - profiliert, hier sechseckig ausgestaltet sind. Zahlreiche andere Umfangsprofile sind jedoch möglich, soweit diesen die Eignung zukommt, einen formschlüssig wirksamen Verbund der Geschossfangblöcke 1' im Rahmen der Geschossfangwand 8' zu bewirken.

Eine weitere Möglichkeit zur räumlichen Fixierung der Geschossfangblöcke kann gemäß Fig. 4 in einem Gehäuse 9 bestehen, welches aus einem, in der Vorderansicht rechteckigen Rahmen besteht, der zumindest in Beschussrichtung offen ausgebildet und zur rand- und bodenseitigen Stützung von Geschossfangblöcken 1, 1' eingerichtet ist. Die Rückseite, das heißt die der Beschusseite abgekehrte Seite ist zu Inspektionszwecken vorzugsweise ebenfalls offen ausgebildet.

Ein solches Gehäuse 9 kann zur ortsfesten Aufstellung konzipiert sein - in Betracht kommt jedoch ein mobil einsetzbares Gehäuse, welches auf einem zeichnerisch nicht dargestellten Fahrgestell aufgelagert ist.

Der in Fig 5 gezeigte Geschossfangblock 10 ist durch eine, in dessen Rückseite 11 eingeformte Bohrung 12 gekennzeichnet und entspricht im Übrigen den vorstehend bereits beschriebenen Geschossfangblöcken 1, 1'. Aus dessen Vorderseite 13 ragen somit wiederum Stahlseilelemente 3 heraus, die innerhalb der Betonsubstanz fixiert sind.

Die Bohrung 12 dient zum einen der erleichterten manuellen Handhabbarkeit in Verbindung mit einem in Fig. 7 gezeigten Traghaken. Sie dient jedoch gleichermaßen der Fixierung des Geschossfangblockes im Rahmen einer Geschossfangwand, und zwar unabhängig davon, ob ein Gehäuse beispielsweise von der in Fig. 3 gezeigten Art verwendet wird oder nicht.

Zu diesem Zweck ist ein sich über die gesamte Breite der Geschossfangwand, somit senkrecht zur Zeichenebene der Fig. 5 erstreckender vorzugsweise metallischer Träger 14 vorgesehen. Dieses Halteelement bzw. dieser Träger 14 ist mit einer Reihe von Bohrungen 15 versehen, die nach Maßgabe von solchen Abständen zueinander vorgesehen sind, welche den Mittenabständen der Bohrungen 12 der im Rahmen einer Geschossfangwand aneinander liegenden Geschossfangblöcken 10 entsprechen.

Der Träger 14 trägt auf seiner den Geschossfangblöcken zugekehrten Seite, und zwar fluchtend zu einer jeden der Bohrungen 12 ein Rohrelement 16, welches mit einem zeichnerisch nicht dargestellten Innengewinde versehen ist.

Das Rohrelement 16 ist im Übrigen derart bemessen, dass es in die Bohrung 12 eines Geschossfangblockes einführbar ist.

Mit 17 ist ein Gewindedorn bezeichnet, der zumindest von der Rückseite 18 des Trägers 14 her in die Bohrungen 15 einführbar ist. Er ist mit einem Außengewinde versehen, welches mit dem Innengewinde des Rohrelements 16 in Eingriff bringbar ist. Zum erleichterten Betätigen des Gewindedorns 17 kann dieser an seinem rückwärtigen Ende 19 mit einem Profil wie z. B. einem Vier- oder einem Sechskantprofil versehen sein.

Im zusammengebauten Zustand einer Geschossfangwand liegen die Rückseiten 11 aller Geschossfangblöcke 10 an der zugekehrten Seite eines Trägers 14 an, wobei sich die Träger horizontal erstrecken und einer jeden Reihe von Geschossfangblöcken jeweils ein Träger zugeordnet ist. Jeder Träger 14 ist an seinen beiden seitlichen Enden in geeigneter Weise fixiert, beispielsweise an dem Rahmen eines vorstehend bereits beschriebenen Gehäuses 9. Über den Träger 14 bzw. die Gesamtheit der Träger einer solchen Geschossfangwand wird insoweit eine Ausrichtfunktion beim Positionieren der Geschossfangblöcke ausgeübt.

Dieser zusammengebaute Zustand der Geschossfangwand ist ferner dadurch gekennzeichnet, dass sämtliche der Rohrelemente 16 mit der ihnen jeweils zugeordneten Bohrung 12 eines Geschossfangblockes 10 im Eingriff stehen und insoweit eine vertikale Stützfunktion ausüben. Diese Stützkräfte müssen über die seitlichen Halterungen der Träger 14 abgeleitet werden.

Stellt sich nunmehr das Problem, aus der mehrreihigen Anordnung von Geschossfangblöcken aus Verschleißgründen beispielsweise einen mittig angeordneten entfernen und durch einen neuwertigen ersetzen zu müssen, kann in folgender Weise verfahren werden:

Mittels einer Drehung des Gewindedorns 17 wird zunächst dessen Stirnseite 20 in Anlage an dem Bohrungsgrund 21 der Bohrung 12 gebracht. Über eine weitere Drehung wird nunmehr über den Gewindedorn 17 eine Axialkraft auf den Geschossfangblock 10 ausgeübt und dieser schließlich zur Vorderseite hin aus der Geschossfangwand ausgestoßen.

Fig. 6 schließlich zeigt ein Ausführungsbeispiel einer in einem Gehäuse 22 gehaltenen Geschossfangwand, bestehend aus übereinander gesetzten Geschossfangblöcken 23. Die Geschossfangblöcke 23 sind vertikal ausgerichtet, so dass sich deren vorderseitige, das heißt der Beschussrichtung 2 zugekehrte Beschussflächen 4 sämtlich in einer gemeinsamen Ebene 24 erstrecken. Das Gehäuse ist auf Stützfüßen 25 aufgelagert, so dass sich zwischen einem Erdboden bzw. einer Aufstandfläche und der untersten Lage der Stahlseilelemente 3 ein Zwischenraum ergibt, in welchem sich eine Auffangwanne 26 befindet, deren Zweck darin besteht, Geschossfragmente, die aus der Zone der Stahlseilelemente 3 nach unten hin ausfallen, aufzunehmen und einer geordneten Entsorgung zuzuführen.

Fig. 7 zeigt einen Traghaken 27, der an seinem oberen Ende einen Griffabschnitt 28 aufweist und an seinem unteren Ende global U-förmig umgebogen ist. Der untere Abschnitt ist durch einen sich aufwärts erstreckenden Dorn 29 gekennzeichnet, dessen Durchmesser 30 und axiale Erstreckung 31 mit der Maßgabe angelegt sind, dass dieser in die Bohrung 12 eines Geschossfangblocks 10 eingeführt werden kann. Der Geschossfangblock 10 liegt somit mit seiner Unterseite auf dem sich horizontal erstreckenden Abschnitt 32 auf, der sich an den Dorn 29 anschließt und kann in dieser Position transportiert werden.

Fig. 8 zeigt einen Geschossfangblock 32, dessen Halteblock 32' aus einer kastenartigen Stahlblechummantelung 33 besteht, die in Beschussrichtung 2 offen ist und wobei sich aus dieser offenen Seite das Stahlseilpaket nach Maßgabe einer Länge 6 heraus erstreckt. Diese Stahlblechummantelung 33 bildet gleichzeitig eine Gießform für die Masse, in welche die Stahlseilelemente 3 eingebunden und in der sie fixiert sind.

Grundsätzlich kann auch der Halteblock 32' analog zu dem Ausführungsbeispiel gemäß Fig. 5 rückseitig mit einer Bohrung versehen sein.

Die Stahlblechummantelung 33 kann jedoch gemäß Fig. 9 auch dazu benutzt werden, um rückseitig in einem zentralen Bereich mit einem Gewindebolzen 34 verschweißt zu werden. In Verbindung mit einem Träger analog der Darstellung gemäß Fig. 5, der anstelle der Rohrelemente 16 lediglich mit Durchgangsbohrungen versehen ist, in welche der Gewindebolzen einsteckbar ist, kann über eine auf den Gewindebolzen 34 aufgeschraubte, zeichnerisch nicht dargestellte Mutter, die axial auf der, dem Geschossfangblock 32 zugekehrten Seite des Trägers abgestützt ist, auf den Geschossfangblock eine Kraft ausgeübt werden, die diesen aus einer Geschossfangwand entgegen der Beschussrichtung 2 ausstößt.

Eine aus erfindungsgemäßen Geschossfangblöcken 1, 1', 10, 23 zusammengesetzte Geschossfangwand ist durch eine hohe Verschleißfestigkeit auch bei stärkstem Beschuss gekennzeichnet. Auftreffende Geschosse gelangen zunächst mit den Stirnseiten der Stahlseilelemente 3 in Kontakt, welch letztere zur Seite ausgelenkt werden, wobei diese Auslenkbewegung jedoch nur geringfügig und unter beträchtlicher Reibung an benachbarten Drahtseilelementen erfolgt. Die Geschosse werden innerhalb der Zone der Drahtseilelemente 3, somit vor dem Betonblock bis zum Stillstand abgebremst. Hierbei kann es bereits zu einem teilweisen Zerlegen der Geschosse kommen. ln jedem Fall dringen die Geschosse in diese Zone ein, so dass Rückprallerscheinungen jedenfalls unterbunden sind.

Der Aufbau einer Geschossfangwand bestehend aus derartigen Geschossfangblöcken erfolgt ohne mechanisch kompliziert gestaltete Haltekonstruktionen und kann im einfachsten Fall durch bloßes Aufeinanderstapeln dieser Blöcke geschehen. Kostenmäßig ebenfalls von besonderem Vorteil ist, dass im Rahmen der Geschossfangblöcke außerordentlich preiswerte Rohstoffe eingesetzt sind. Insbesondere kann weltweit in großem Umfang verfügbarer Stahlseilschrott eingesetzt werden, der lediglich auf die benötigten Längen zugeschnitten werden muss.

Die erfindungsgemäßen Geschossfangblöcke sind als Modulteile anzusehen, die aufgrund ihrer einfachen Zusammenstellbarkeit den Aufbau von Geschossfangwänden ermöglichen, die unterschiedlichen örtlichen Verhältnissen äußerst flexibel angepasst werden können.

Die in der Stahlseilzone aufgefangenen Geschosse und Geschossfragmente werden im Zuge einer weiteren Nutzung der Geschossfangwand durch hinzutretende Geschosse weiter zerkleinert und fallen schließlich bodenseitig aus der Zone heraus. Auf diesem Wege ist ein Selbstreinigungseffekt gegeben.

Insbesondere bei Verwendung einer Stahlblechummantelung ergeben sichbedingt durch die Wandungsdicken der im Rahmen einer Geschossfangwand aneinanderliegenden Ummantelungen - Spalte, über welche Geschossfragmente entfernt werden können, insbesondere unter Schwerkrafteinfluß zu Boden fallen können.

Dadurch, dass eine Betonwand den in Beschussrichtung hinteren Abschluss der Geschossfangwand bildet, ist eine hinreichende Durchschusssicherheit bereits aufgrund der Beschaffenheit der Geschossfangblöcke gegeben.

## Patentansprüche

1. Geschossfangblock (1, 1', 10, 23, 32) zum Abbremsen von Geschossen bis zum Stillstand und zum Auffangen derselben zwecks Entsorgung mit einem aus einer durch Gießen zu verarbeitenden Masse bestehenden Halteblock (1", 32'), welcher Halteblock sich in Beschussrichtung erstreckende Elemente aufweist, die wenigstens auf der Beschussseite um eine definierte Länge (6) aus dem Halteblock herausragen und deren Stirnseiten sämtlich in einer gemeinsamen Ebene, eine Beschussfläche (4) bildend, liegen, **dadurch gekennzeichnet, dass** die sich in Beschussrichtung erstreckende Elemente aus innerhalb der durch Gießen zu verarbeitenden Masse angeordnete Stahlseilelemente bestehen.

2. Geschossfangblock nach Anspruch 1, **dadurch gekennzeichnet, dass** die aushärtbare Masse aus Beton besteht.

3. Geschossfangblock nach Anspruch 1, **dadurch gekennzeichnet, dass** die aushärtbare Masse aus einem Kunstharz besteht.

4. Geschossfangblock nach Anspruch 1, **dadurch gekennzeichnet, dass** die Masse aus einem im Vergleich zu dem Werkstoff der Stahlseilelemente (3) bei einer niedrigeren Temperatur schmelzbaren und durch Gießen verarbeitbaren Metall besteht.

5. Geschossfangblock nach einem der Ansprüche 1 bis 4, **dadurch gekennzeichnet, dass** der Halteblock gleichförmig von den Stahlseilelementen (3) durchzogen ist und dass sich die Stahlseilelemente (3) im Umfangsbereich zumindest teilweise tangieren.

6. Geschössfangblock nach einem der vorangegangenen Ansprüche 1 bis 5, **dadurch gekennzeichnet, dass** der Halteblock eine quaderförmige Grundgestalt aufweist.

7. Geschossfangbiock nach einem der vorangegangenen Ansprüche 1 bis 5, **dadurch gekennzeichnet, dass** der Halteblock eine stapelbare, zur Bildung einer geschlossenen, aus mehreren, aneinander grenzenden Fangblöcken bestehende Wandung geeignete Umfangsgestalt aufweist.

8. Geschossfangblock nach einem der vorangegangenen Ansprüche 1 bis 7, **dadurch gekennzeichnet, dass** der Halteblock eine Dicke (5) in Beschussrichtung (2) aufweist, die in Abhängigkeit von dem eingesetzten Werkstoff im Rahmen der üblichen Nutzung auf Schiessständen als durchschusssicher anzusehen ist.

9. Geschossfangblock nach einem der vorangegangenen Ansprüche 1 bis 8, **dadurch gekennzeichnet, dass** die Länge (6) der aus dem Halteblock herausragenden Stahlseilelemente (3) mit der Maßgabe bemessen ist, dass auftreffende Geschosse innerhalb dieser Länge (6), jedenfalls vor Erreichen des Halteblockes bis zum Stillstand abgebremst werden.

10. Geschossfangblock nach einem der vorangegangenen Ansprüche 1 bis 9, **dadurch gekennzeichnet, dass** der Halteblock auf seiner Rückseite (18) mit einer zentralen Bohrung (12) versehen ist.

11. Geschossfangblock nach einem der vorangegangenen Ansprüche 1 bis 10, **dadurch gekennzeichnet, dass** der Halteblock eine gleichzeitig eine Gießform für die genannte Masse bildende Stahlblechummantelung (33) aufweist, die beschussseitig offen ist.

12. Geschossfangblock nach einem der Ansprüche 1 bis 9 oder 11, **dadurch gekennzeichnet, dass** die Stahlblechummantelung (33) mit einem Gewindebolzen (34) in fester Verbindung steht.

13. Geschossfangwand bestehend aus Geschossfangblöcken (1, 1', 10, 23) nach einem der vorangegangenen Ansprüche 1 bis 12, **dadurch gekennzeichnet, dass** die Halteblöcke der Geschossfangblöcke mit der Maßgabe aufeinander sowie aneinander gesetzt sind, dass sämtliche der durch die freien Stirnseiten der Stahlseilelemente (3) gebildeten Beschussflächen (4) der Geschossfangblöcke in einer gemeinsamen, die Beschussseite darstellenden Ebene (24) angeordnet sind.

14. Geschossfangwand nach Anspruch 13, **dadurch gekennzeichnet, dass** die Gesamtheit aller Geschossfangblöcke in einem Gehäuse (9, 22) aufgenommen ist, welches deren äußere Peripherie bildet.

15. Geschossfangwand nach Anspruch 13 oder 14, **gekennzeichnet durch** streifenartige, ortsfest angeordnete Halteelemente, auf welche die einzelnen Geschossfangblöcke unter Mitwirkung der genannten Bohrungen (12) in Beschussrichtung (2) aufgesteckt sind.

16. Geschossfangwand nach Anspruch 13 oder 14, **gekennzeichnet durch** wenigstens ein flächenhaftes, ortsfest angeordnetes Halteelement, auf welches die einzelnen Geschossfangblöcke unter Mitwirkung der genannten Bohrungen (12) in Beschussrichtung (2) aufgesteckt sind.

17. Geschossfangwand nach Anspruch 15 oder 16, **dadurch gekennzeichnet, dass** das Halteelement mit Rohrelementen (16) ausgerüstet ist die dahingehend bemessen sowie linien- und/oder flächenhaft verteilt angeordnet sind, dass sie mit den Bohrungen (12) der eine Geschossfangwand bildenden Geschossfangblöcke in Eingriff bringbar sind.

18. Geschossfangwand nach Anspruch 17, **dadurch gekennzeichnet, dass** die Rohrelemente (16) mit einem Innengewinde ausgerüstet sind, welches mit dem Außengewinde eines Gewindedorns (17) im Eingriff steht, der in Gegenrichtung zu der Beschussrichtung (2) in das Rohrelement (16) einschraubbar ist und insbesondere in Wechselwirkung mit dem Bohrungsgrund (21) der Bohrung (12) bringbar ist.

19. Geschossfangwand nach Anspruch 13 oder 14, **gekennzeichnet durch** streifenartige, ortsfest angeordnete Halteelemente, an denen ein an der Rückseite jeweils eines Geschossfangblockes fest angebrachter Gewindebolzen (34) abgestützt ist und mittels welcher unter Mitwirkung einer, mit dem Gewindebolzen im Eingriff stehenden Mutter eine den Geschossfangblock entgegen der Beschussrichtung (2) aus der Geschossfangwand ausstoßende Kraft aufbringbar ist.

20. Geschossfangwand nach Anspruch 13 oder 14, **gekennzeichnet durch** wenigstens ein flächenhaftes, ortsfest angeordnetes Halteelement, an welchem ein an der Rückseite jeweils eines Geschossfangblockes fest angebrachter Gewindebolzen (34) abgestützt ist und mittels welchem unter Mitwirkung einer, mit dem Gewindebolzen im Eingriff stehenden Mutter eine den Geschossfangblock entgegen der Beschussrichtung (2) aus der Geschossfangwand ausstoßende Kraft aufbringbar ist.

21. Geschossfangwand nach einem der Ansprüche 13 bis 20 **gekennzeichnet durch** eine sich unterhalb der aus den Halteblöcken herausragenden Stahlseilelemente (3) befindliche Auffangwanne (26).

## Claims

1. Bullet trap block (1, 1', 10, 23, 32) for slowing down bullets to a standstill and for collecting same for disposal purposes, having a holding block (1", 32') which consists of a mass which is to be processed by casting, which holding block comprises elements which extend in the direction of fire and which at least on the firing side protrude by a defined length (6) out of the holding block and whose end sides all lie in a common plane, forming a firing surface (4), **characterised in that** the elements extending in the direction of fire consist of steel cable elements which are disposed inside the mass which is to be processed by casting.

2. Bullet trap block as claimed in claim 1, **characterised in that** the curable mass consists of concrete.

3. Bullet trap block as claimed in claim 1, **characterised in that** the curable mass consists of a synthetic resin.

4. Bullet trap block as claimed in claim 1, **characterised in that** the mass consists of a metal which can melt at a lower temperature in comparison with the material of the steel cable elements (3) and can be processed by casting.

5. Bullet trap block as claimed in any one of claims 1 to 4, **characterised in that** the holding block is uniformly drawn by the steel cable elements (3) and **in that** the steel cable elements (3) are at least partially tangential to one another in the peripheral region.

6. Bullet trap block as claimed in any one of the preceding claims 1 to 5, **characterised in that** the holding block comprises a cuboid-like basic shape.

7. Bullet trap block as claimed in any one of the preceding claims 1 to 5, **characterised in that** the holding block comprises a stackable peripheral shape which is suitable for the formation of a closed wall which consists of several mutually adjacent trap blocks.

8. Bullet trap block as claimed in any one of the preceding claims 1 to 7, **characterised in that** the holding block comprises a thickness (5) in the direction of fire (2) which, depending upon the material used, is to be viewed as bullet-proof within the scope of conventional usage at shooting stands.

9. Bullet trap block as claimed in any one of the preceding claims 1 to 8, **characterised in that** the length (6) of the steel cable elements (3) protruding out of the holding block is dimensioned with the proviso that impacting bullets are slowed down to a standstill within this length (6), in any event prior to reaching the holding block.

10. Bullet trap block as claimed in any one of the preceding claims 1 to 9, **characterised in that** the holding block is provided on its rear side (18) with a central bore (12).

11. Bullet trap block as claimed in any one of the preceding claims 1 to 10, **characterised in that** the holding block comprises a sheet steel casing (33) which forms simultaneously a casting mould for the said mass and which is open on the firing side.

12. Bullet trap block as claimed in any one of claims 1 to 9 or 11, **characterised in that** the sheet steel casing (33) is fixedly connected to a threaded bolt (34).

13. Bullet trap wall consisting of bullet trap blocks (1, 1', 10, 23) as claimed in any one of the preceding claims 1 to 12, **characterised in that** the holding blocks of the bullet trap blocks are placed one on top of the other and against one another with the proviso that all of the firing surfaces (4) of the bullet trap blocks, which are formed by the free end sides of the steel cable elements (3) are disposed in a common plane (24) constituting the firing side.

14. Bullet trap wall as claimed in claim 13, **characterised in that** all of the bullet trap blocks are accommodated in a housing (9, 22) which forms the outer periphery thereof.

15. Bullet trap wall as claimed in claim 13 or 14, **characterised by** strip-like holding elements which are disposed in a positionally fixed manner and on to which the individual bullet trap blocks are placed with the cooperation of the said bores (12) in the direction of fire (2).

16. Bullet trap wall as claimed in claim 13 or 14, **characterised by** at least one planar holding element which is disposed in a positionally fixed manner and on to which the individual bullet trap blocks are placed with the cooperation of the said bores (12) in the direction of fire (2).

17. Bullet trap wall as claimed in claim 15 or 16, **characterised in that** the holding element is equipped with tube elements (16) which are dimensioned and disposed distributed in a linear and/or planar manner such that they can be brought into engagement with the bores (12) of the bullet trap blocks which form a bullet trap wall.

18. Bullet trap wall as claimed in claim 17, **characterised in that** the tube elements (16) are equipped with an internal thread which is in engagement with the external thread of a threaded mandrel (17) which can be screwed into the tube element (16) in the opposite direction to the direction of fire (2) and in particular can interact with the base (21) of the bore (12).

19. Bullet trap wall as claimed in claim 13 or 14, **characterised by** strip-like holding elements which are disposed in a positionally fixed manner and serve to support a threaded bolt (34) fixedly attached to the rear side of a respective bullet trap block and which holding elements serve with the cooperation of a nut, which is in engagement with the threaded bolt, to apply a force which ejects the bullet trap block out of the bullet trap wall in the direction opposite to the direction of fire (2).

20. Bullet trap wall as claimed in claim 13 or 14, **characterised by** at least one planar holding element which is disposed in a positionally fixed manner and serves to support a threaded bolt (34) fixedly attached to the rear side of a respective bullet trap block and which holding element serves with the cooperation of a nut, which is in engagement with the threaded bolt, to apply a force which ejects the bullet trap block out of the bullet trap wall in the direction opposite to the direction of fire (2).

21. Bullet trap wall as claimed in any one of claims 13 to 20, **characterised by** a collecting tray (26) which is located below the steel cable elements (3) which protrude out of the holding blocks.

## Revendications

1. Bloc collecteur de projectiles (1, 1', 10, 23, 32) pour le freinage de projectiles jusqu'à l'arrêt et leur collecte pour élimination, avec un bloc d'arrêt (1", 32') composé d'une masse mise en oeuvre par coulée, lequel bloc d'arrêt possède des éléments orientés dans le sens du tir, qui dépassent d'une longueur définie (6) hors du bloc d'arrêt du côté des tirs et dont les faces d'extrémité se trouvent toutes dans un même plan et forment une surface d'impact (4), **caractérisé en ce que** les éléments orientés dans le sens du tir se composent d'éléments formés de câbles d'acier disposés à l'intérieur de la masse à mettre en oeuvre par coulée.

2. Bloc collecteur de projectiles selon la revendication 1, **caractérisé en ce que** la masse durcissable se compose de béton.

3. Bloc collecteur de projectiles selon la revendication 1, **caractérisé en ce que** la masse durcissable se compose d'une résine synthétique.

4. Bloc collecteur de projectiles selon la revendication 1, **caractérisé en ce que** la masse se compose d'un métal pouvant être fondu à une température plus basse que le matériau des éléments formés de câbles d'acier (3) et pouvant être mis en oeuvre pas coulée.

5. Bloc collecteur de projectiles selon l'une des revendications 1 à 4, **caractérisé en ce que** le bloc d'arrêt est traversé de façon homogène par les éléments formés de câbles d'acier (3) et que les éléments formés de câbles d'acier (3) se touchent au moins partiellement dans la zone de circonférence.

6. Bloc collecteur de projectiles selon l'une des revendications 1 à 5, **caractérisé en ce que** le bloc d'arrêt a une forme de base carrée.

7. Bloc collecteur de projectiles selon l'une des revendications 1 à 5, **caractérisé en ce que** le bloc d'arrêt a un contour empilable, convenant pour former un mur fermé composé de plusieurs blocs d'arrêt contigus.

8. Bloc collecteur de projectiles selon l'une des revendications 1 à 7, **caractérisé en ce que** le bloc d'arrêt a une épaisseur (5) dans le sens des tirs (2) qui est considérée comme résistant à la perforation par le projectile dans le cadre de l'utilisation habituelle sur les pas de tir, en fonction du matériau utilisé.

9. Bloc collecteur de projectiles selon l'une des revendications 1 à 8, **caractérisé en ce que** la longueur (6) des éléments formés de câbles d'acier (3) dépassant du bloc d'arrêt est définie de telle sorte que les projectiles incidents soient freinés jusqu'à l'arrêt sur cette longueur (6), et dans tous les cas avant d'atteindre le bloc d'arrêt.

10. Bloc collecteur de projectiles selon l'une des revendications 1 à 9, **caractérisé en ce que** le bloc d'arrêt est pourvu sur sa face arrière (18) d'un trou central (12).

11. Bloc collecteur de projectiles selon l'une des revendications 1 à 10, **caractérisé en ce que** le bloc d'arrêt possède une enveloppe de tôles d'acier (33) constituant en même temps un moule de coulée pour ladite masse et qui est ouverte du côté des tirs.

12. Bloc collecteur de projectiles selon l'une des revendications 1 à 9 ou 11, **caractérisé en ce que** l'enveloppe de tôles d'acier (33) est assemblée avec un boulon fileté (34).

13. Mur collecteur de projectiles composé de blocs collecteurs de projectiles (1, 1', 10, 23) selon l'une des revendications 1 à 12, **caractérisé en ce que** les blocs d'arrêt des blocs collecteurs de projectiles sont superposés et juxtaposés de telle façon que toutes les surfaces d'impact (4) formées par les extrémités frontales libres des éléments formés de câbles d'acier (3) soient disposées dans un même plan (24) représentant la face d'impact.

14. Mur collecteur de projectiles selon la revendication 13, **caractérisé en ce que** l'intégralité de tous les blocs collecteurs de projectiles est logée dans un boîtier (9, 22) qui forme sa périphérie extérieure.

15. Mur collecteur de projectiles selon la revendication 13 ou 14, **caractérisé en ce qu'**il comporte des éléments de maintien en forme de bandes, disposés à demeure, sur lesquels les blocs collecteurs de projectiles sont enfilés à l'aide desdits trous (12) dans le sens des tirs (2).

16. Mur collecteur de projectiles selon la revendication 13 ou 14, **caractérisé en ce qu'**il comporte au moins un élément de maintien plat disposé à demeure, sur lequel les blocs collecteurs de projectiles sont enfilés à l'aide desdits trous (12) dans le sens des tirs (2).

17. Mur collecteur de projectiles selon la revendication 15 ou 16, **caractérisé en ce que** l'élément de maintien est équipé d'éléments tubulaires (16), qui sont dimensionnés et répartis en lignes et/ou en surfaces de façon à pouvoir être mis en prise avec les trous (12) des blocs collecteurs de projectiles formant un mur collecteur de projectiles.

18. Mur collecteur de projectiles selon la revendication 17, **caractérisé en ce que** les éléments tubulaires (16) sont pourvus d'un filetage intérieur qui est en prise avec le filetage extérieur d'un mandrin fileté (17) pouvant être vissé dans l'élément tubulaire (16) dans le sens opposé au sens du tir (2) et qui peut en particulier interagir avec le fond (21) du trou (12).

19. Mur collecteur de projectiles selon la revendication 13 ou 14, **caractérisé en ce qu'**il comporte des éléments de maintien en forme de bande disposés à demeure, sur lesquels un boulon fileté (34) solidaire de la face arrière de chaque bloc collecteur de projectiles est appuyé et au moyen duquel, à l'aide d'un écrou en prise avec le boulon fileté, une force repoussant le bloc collecteur de projectiles en sens inverse du sens des tirs (2) hors du mur collecteur de projectiles peut être exercée.

20. Mur collecteur de projectiles selon la revendication 13 ou 14, **caractérisé en ce qu'**il comporte au moins un élément de maintien plat disposé à demeure, sur lequel un boulon fileté (34) disposé à demeure sur la face arrière de chaque bloc collecteur de projectiles est appuyé et au moyen duquel, à l'aide d'un écrou en prise avec le boulon fileté, une force repoussant le bloc collecteur de projectiles en sens inverse du sens des tirs (2) hors du mur collecteur de projectiles peut être exercée.

21. Mur collecteur de projectiles selon l'une des revendications 13 à 20, **caractérisé en ce qu'**il comporte un bac de collecte (26) situé en dessous des éléments formés de câbles d'acier (3) dépassant des blocs d'arrêt.
